# EUROPÄISCHE PATENTSCHRIFT

(11) **EP 1 321 231 B1**
(45) Veröffentlichungstag und Bekanntmachung des Hinweises auf die Patenterteilung: **25.05.2005**
(21) Anmeldenummer: 02406076.6
(22) Anmeldetag: 09.12.2002
(51) Int. Cl.: B24B 55/10

(54) **Schleiferät mit einer Absaughaube**
Grinding device with suction hood
Dispositif de meulage avec capot d'aspiration

(30) Priorität: 20.12.2001 DE 10162630
(43) Veröffentlichungstag der Anmeldung: 25.06.2003
(73) Patentinhaber: HILTI Aktiengesellschaft, 9494 Schaan (LI)
(72) Erfinder: Ohlendorf, Olivier, DE-80686 München (DE)
(74) Vertreter: Wildi, Roland

(56) Entgegenhaltungen:
- DE-A- 19 503 201
- DE-B- 1 189 405

## Beschreibung

Die Erfindung betrifft ein Schleifgerät mit einem Gehäuse und einer motorisch angetriebenen, eine Lagereinheit durchsetzende, mit ihrem freien Ende das Gehäuse überragende, Antriebsspindel, gemäß dem Oberbegriff des Anspruchs 1. Solch ein Schleifgerät ist z.B. aus der DE 1189 405 bekannt.

Schleifgeräte der oben genannten Art dienen der Bearbeitung einer Oberfläche mittels einer motorisch angetriebenen Antriebsspindel an deren freien Ende eine Werkzeugaufnahme zum lösbaren Festlegen eines Werkzeug, insbesondere einer Schleifscheibe, vorgesehen ist. Während eines Schleifvorgang entstehen, durch die Drehbewegung des Werkzeugs abrasiv von der Oberfläche abgetragene Partikel, welche zu einer starken Staubentwicklung führen. Um eine Belastung einer Umgebung zu vermeiden oder zumindest zu reduzieren, ist an einem Gehäuse des Schleifgerätes eine Absaughaube angeordnet, die das freie Ende der Antriebsspindel umgibt und einen zur Werkzeugaufnahme hin offen ausgebildeten Absaugraum aufweist.

Aus der DE 195 03 201 A1 ist ein Schleifgerät mit einem Gehäuse und einer motorisch angetriebenen, eine Lagereinheit durchsetzenden und mit ihrem freien Ende das Gehäuse überragende Antriebsspindel bekannt. Am freien Ende der Antriebsspindel ist eine Werkzeugaufnahme zum lösbaren Festlegen eines Werkzeuges vorgesehen. An das Gehäuse schliesst eine das freie Ende der Antriebsspindel umgebende Absaughaube an, die einen zur Werkzeugaufnahme hin offenen Absaugraum aufweist. Die Lagereinheit ist durch eine Dichtung gegen einen Staubeintritt geschützt.

Nachteilig an der bekannten Lösung ist, dass die Abdichtung der Lagereinheit einerseits wirtschaftlich sehr aufwändig ist und andererseits ein Eindringen von Staub in die Lagereinheit nicht verhindert werden kann.

Aus der DE 1 189 405 ist ein Schleifgerät mit einem Gehäuse bekannt in dem ein Elektromotor angeordnet ist. Die im Gehäuse gelagerte Motorwelle des Elektromotors ist mit der Welle eines Schleiftellers drehfest verbunden. Oberhalb des Schleiftellers ist auf der Motorwelle ein Staubgebläserad vorgesehen, das mit einem Motorbelüftungsgebläserad gekoppelt ist. Die Gebläseräume des Staubgebläserades und des Motorbelüftungsgebläserades sind dabei über ein ringförmiges Blech voneinander separiert, welches sich radial aussen um die Welle mit den Gebläserädern herum erstreckt.

Der vorliegenden Erfindung liegt die Aufgabe zugrunde, ein wirtschaftlich herstellbares Schleifgerät zu schaffen, das eine leistungsfähige Staubabsaugung aufweist und ein Eindringen von Staub in die Lagereinheit verhindert

Erfindungsgemäss wird die Aufgabe durch die Merkmale des Anspruchs 1 gelöst, wobei der Antriebsraum über den Schmutzraum mit der Unterdruckquelle verbindbar ist. Durch die Erzeugung eines Unterdrucks im Schmutzraum, wird ein Eindringen von Staub in den Antriebsraum vollständig verhindert, da im Antriebsraum gegenüber dem Schmutzraum ein Überdruck herrscht. Dadurch, dass der Absaugraum eine Zwischenwand aufweist, die die schmutzempfindlichen Teile, wie beispielsweise die Lagereinheit, vom Staub abtrennt, wird durch ein konstruktiv einfaches Mittel, der Zwischenwand, eine Verschmutzung dieser Teile verhindert.

Das der Antriebsraum zumindest eine Eintrittsöffnung aufweist, die nach aussen hin offen ist, um eine optimale Zufuhr an Luft aus der Umgebung des Schleifgerätes sicherzustellen. In einer weiteren Ausführungsform weist die Eintrittsöffnung einen Luftfilter auf, um beispielsweise Staub aus der Luft von aussen auszufiltern.

Zwischen der Innenkontur der Durchtrittsöffnung und der Aussenkontur der Antriebsspindel ist vorteilhafterweise ein Spiel vorgesehen um ein Festfressen der Antriebsspindel zu verhindern. Ferner gewährleistet das Spiel einen Luftstrom zwischen dem Antriebsraum und dem Schmutzraum und verhindert somit ein Eindringen von Staub durch die Durchtrittsöffnung, da in diesem Bereich die, durch den Druckunterschied zwischen dem Antriebsraum und dem Schmutzraum, Strömungsgeschwindigkeit sehr hoch ist.

Die Erfindung wird nachstehend anhand eines Ausführungsbeispieles näher erläutert.

Die Figur zeigt einen Teil eines erfindungsgemässen Schleifgerätes im Längsschnitt mit einem Gehäuse 1, einem, teilweise dargestellten Motor 2, einem symbolisch dargestellten Winkelgetriebe 3 und einer, durch den Motor 2 angetriebenen, Antriebsspindel 4. Die Antriebsspindel 4 durchsetzt eine Lagereinheit 5 und überragt mit ihrem freien Ende 7 das Gehäuse 1. Am freien Ende 7 der Antriebsspindel 4 ist eine Werkzeugaufnahme 8 zum lösbaren Festlegen eines Werkzeuges 9, insbesondere eines Schleiftellers, vorgesehen. An das Gehäuse 1 schliesst eine, das freie Ende 7 der Antriebsspindel 4 umgebende, Absaughaube 11 an, die einen zur Werkzeugaufnahme 8 hin offenen Absaugraum 12 aufweist.

Der Absaugraum 12 weist zwischen der Werkzeugaufnahme 8 und der Lagereinheit 5 eine Zwischenwand 13 auf, die den Absaugraum 12 in einen zur Werkzeugaufnahme 8 hin offen ausgebildeten Schmutzraum 14 und in einen, entgegen der Werkzeugaufnahme 8 daran anschliessenden, Antriebsraum 15 unterteilt. Ferner weist die Zwischenwand 13 eine Durchtrittsöffnung 17 zur Durchführung der Antriebsspindel 4 auf. Zwischen der Innenkontur der Durchtrittsöffnung 17 und der Aussenkontur der Antriebsspindel 4 ein Spiel s vorgesehen.

Der Schmutzraum 14 weist eine Absaugöffnung 18 auf, die beispielsweise durch einen Absaugstutzen 19 mit einer nicht dargestellten Unterdruckquelle verbindbar ist. Der Antriebsraum 15 weist eine Eintrittsöffnung 16 auf, die nach aussen hin offen ausgebildet ist, um einen Luftkanal von Aussen zum Antriebsraum 15 zu bilden.

Im Betrieb des erfindungsgemässen Schleifgeräts weist der, durch die Unterdruckquelle vakuumierte Schmutzraum 14 einen kleineren Druck p₁ auf, als der im Antriebsraum 15 herrschende Druck p_{2.} Durch diesen Druckunterschied wird eine Luftströmung a zwischen dem Antriebsraum 15 und dem Schmutzraum 14 erzeugt. Die Luftströmung tritt insbesondere zwischen der Innenkontur der Durchtrittsöffnung 17 und der Aussenkontur der Antriebsspindel 4 auf, die vorzugsweise durch das klein dimensionierte Spiels in diesem Bereich eine hohe Strömungsgeschwindigkeit aufweist. Durch den damit erzeugten Druckunterschied zwischen dem aussen herrschenden Druck pₐ und dem im Antriebsraum 15 herrschende Druck p₂ wird eine Luftsttrömung b von Aussen in den Antriebsraum 15 erzeugt. Durch den Schleifvorgang erzeugter Staub oder sonstige Partikel werden durch den im Schmutzraum 14 herrschen Unterdruck p₁ absaugt und durch mittels der Unterdruckquelle erzeugten Druck pᵤ durch die Absaugöffnung 18 aus dem Schmutzraum 14 abgesaugt. Durch die Luftströmung a wird ein Eindringen von Staub oder dergleichen in den Antriebsraum 15 verhindert.

Die Werkzeugaufnahme 8 weist einen an der Antriebsspindel 4 festgelegten Flansch 20 und eine mittels einer Gewindeverbindung 21 auf die Antriebsspindel 4 aufschraubbaren Mutter 22 auf, wobei das Werkzeug 9 im eingespannten Zustand zwischen dem Flansch 20 und der Mutter 22 an der Antriebsspindel 4 kraft- oder/und formschlüssig festgelegt ist.

## Patentansprüche

1. Schleifgerät mit einem Gehäuse (1) und einer motorisch angetriebenen, eine Lagereinheit (5) durchsetzende, mit ihrem freien Ende (7) das Gehäuse (1) überragende, Antriebsspindel (4), wobei am freien Ende (7) der Antriebsspindel (4) eine Werkzeugaufnahme (8) zum lösbaren Festlegen eines Werkzeuges (9) vorgesehen ist und an das Gehäuse (1) eine das freie Ende (7) der Antriebsspindel (4) umgebende Absaughaube (11) anschliesst, die einen zur Werkzeugaufnahme (8) hin offenen Absaugraum (12) aufweist, wobei der Absaugraum (12) zwischen der Werkzeugaufnahme (8) und der Lagereinheit (5) eine Zwischenwand (13) aufweist, die den Absaugraum (12) in einen zur Werkzeugaufnahme (8) hin offen ausgebildeten Schmutzraum (14) und in einen, entgegen der Werkzeugaufnahme (8) daran anschliessenden Antriebsraum (15) unterteilt und die Zwischenwand (13) eine Durchtrittsöffnung (17) zur Durchführung der Antriebsspindel (4) aufweist, wobei der Schmutzraum (14) zumindest eine Absaugöffnung (18) aufweist, die mit einer Unterdruckquelle verbindbar ist, **dadurch gekennzeichnet, dass** der Antriebsraum (15) über den Schmutzraum (14) mit der Unterdruckquelle verbindbar ist.

2. Schleifgerät nach Anspruch 1, **dadurch gekennzeichnet, dass** der Antriebsraum (15) zumindest eine Eintrittsöffnung (16) aufweist, die nach aussen hin offen ist.

3. Schleifgerät nach einem der Ansprüche 1 bis 2, **dadurch gekennzeichnet, dass** zwischen der Innenkontur der Durchtrittsöffnung (17) und der Aussenkontur der Antriebsspindel (4) ein Spiels vorgesehen ist.

4. Schleifgerät nach einem der Ansprüche 1 bis 3, **dadurch gekennzeichnet, dass** in dem Schmutzraum (14) im Betrieb des Schleifgerätes ein Druck p₁ vorliegt, der kleiner ist als der im Antriebsraum (15) herrschende Druck p₂.

## Claims

1. A grinder having a housing (1) and a motor-driven driving spindle (4) passing through a bearing unit (5), the free end (7) of said driving spindle (4) projecting from the housing (1) and a tool-holder (8) being provided at the free end (7) of said driving spindle (4) for the detachable fixing of a tool (9), in which case a suction hood (11) which surrounds the free end (7) of the driving spindle (4) adjoins the housing (1) and has a suction chamber (12) which is open towards the tool-holder (8), said suction chamber (12) having a partition wall (13), disposed between the tool-holder (8) and the bearing unit (5), which divides the suction chamber (12) into a dirt chamber (14), formed so as to be open towards the tool-holder (8), and a drive chamber (15) which adjoins said dirt chamber (14) on the opposite side to the tool-holder (8), said partition wall (13) having a through opening (17) for the driving spindle (4) to pass through and said dirt chamber (14) having at least one suction opening (18), which can be connected to a vacuum source, **characterized in that** the drive chamber (15) can be connected to the vacuum source via the dirt chamber (14).

2. A grinder according to Claim 1, **characterized in that** the drive chamber (15) has at least one inlet port (16) which is open towards the outside.

3. A grinder according to one of Claims 1 or 2, **characterized in that** clearance is provided between the inner contour of the through opening (17) and the outer contour of the driving spindle (4).

4. A grinder according to one of Claims 1 to 3, **characterized in that** during operation of the grinder there is a pressure p₁ in the dirt chamber (14) which is less than the pressure p₂ prevailing in the drive chamber (15).

## Revendications

1. Ponceuse avec un carter (1) et une broche d'entraînement à entraînement motorisé (4) qui traverse un ensemble de paliers (5) et dépasse du carter (1) avec son extrémité libre (7), un mandrin d'outil (8) pour la fixation détachable d'un outil (9) étant prévu à l'extrémité libre (7) de la broche d'entraînement (4), et au carter (1) se raccordant un capot d'aspiration (11) qui entoure l'extrémité libre (7) de la broche d'entraînement (4) et qui comporte un espace d'aspiration (12) ouvert en direction du mandrin d'outil (8), l'espace d'aspiration (12) comportant entre le mandrin d'outil (8) et l'ensemble de paliers (5) une cloison (13) qui divise l'espace d'aspiration (12) en un espace à poussière (14) ouvert vers le mandrin d'outil et en un espace d'entraînement (15) qui lui est adjacent à l'opposé du mandrin d'outil (8) et la cloison (13) étant pourvue d'un orifice traversant (17) pour le passage de la broche d'entraînement (4), l'espace à poussière (14) étant pourvu d'au moins un orifice d'aspiration (18) qui peut être relié à une source de dépression, **caractérisée en ce que** l'espace d'entraînement (15) peut être relié à la source de dépression par l'intermédiaire de l'espace à poussière (14).

2. Ponceuse selon la revendication 1, **caractérisée en ce que** l'espace d'entraînement (15) est pourvu d'au moins un orifice d'entrée (16) qui est ouvert vers l'extérieur.

3. Ponceuse selon une des revendications 1 à 2, **caractérisée en ce qu'**entre le contour intérieur de l'orifice traversant (17) et le contour extérieur de la broche d'entraînement (4) est prévu un jeu.

4. Ponceuse selon une des revendications 1 à 3, **caractérisée en ce que**, lors du fonctionnement de la ponceuse, il règne dans l'espace à poussière (14) une pression p₁ qui est inférieure à la pression p₂ régnant dans l'espace d'entraînement (15).
